# FASCICULE DE BREVET EUROPEEN

(11) **EP 1 118 827 B1**
(45) Date de publication et mention de la délivrance du brevet: **20.10.2004**
(21) Numéro de dépôt: 01400050.9
(22) Date de dépôt: 10.01.2001
(51) Int. Cl.: F25J 1/02

(54) **Procédé de liquéfaction partielle d'un fluide contenant des hydrocarbures tel que du gaz naturel**
Verfahren zur partiellen Verflüssigung einer kohlenwasserstoffreichen Fraktion wie Erdgas
Partial liquifaction process for a hydrocarbon-rich fraction such as natural gas

(30) Priorité: 19.01.2000 FR 0000737
(43) Date de publication de la demande: 25.07.2001
(73) Titulaire: Institut Français du Pétrole, 92852 Rueil-Malmaison Cedex (FR)
(72) Inventeur: Fischer, Béatrice, 69005 Lyon (FR)

(56) Documents cités:
- EP-A- 0 599 443
- WO-A-00/57118
- US-A- 3 690 114
- US-A- 4 195 979
- US-A- 5 826 444

## Description

### Domaine technique auquel se rapporte l'invention :

La présente invention concerne un procédé permettant de liquéfier au moins partiellement un fluide ou un mélange gazeux formé au moins en partie d'un mélange d'hydrocarbures, par exemple un gaz naturel. Le gaz naturel est couramment produit en des sites éloignés des lieux d'utilisation et il est courant de le liquéfier afin de le transporter sur de longues distances par exemple par méthanier ou encore de le stocker sous forme liquide. Par gaz naturel nous désignons au sens de la présente description, un mélange formé majoritairement de méthane, mais pouvant contenir également d'autres hydrocarbures et de l'azote, quelque soit l'état dans lequel il se trouve (gazeux, liquide ou diphasique). Le gaz naturel au départ se présente majoritairement à l'état gazeux, et à une pression telle, qu'au cours de l'étape de liquéfaction, il peut se trouver dans différents états, par exemple liquide et gazeux coexistant à un instant donné.

### État de la technique antérieure

Les procédés utilisés et divulgués dans l'art antérieur, notamment dans les brevets US-3 735 600 et US-3 433 026, décrivent des procédés de liquéfaction comportant principalement une première étape au cours de laquelle le gaz naturel est prérefroidi par vaporisation d'un mélange réfrigérant, et une seconde étape qui permet de réaliser l'opération finale de liquéfaction du gaz naturel, et d'obtenir le gaz liquéfié sous forme susceptible d'être transportée ou stockée, la réfrigération au cours de cette seconde étape étant également assurée par vaporisation d'un mélange réfrigérant.

Dans de tels procédés, un mélange de fluides, utilisé comme fluide réfrigérant dans le cycle de réfrigération externe, est vaporisé, comprimé, refroidi en échangeant de la chaleur avec un milieu ambiant tel que de l'eau ou de l'air, condensé, détendu et recyclé.

Le mélange réfrigérant utilisé dans le second étage dans lequel est assurée la seconde étape de réfrigération est refroidi par échange de chaleur avec le milieu ambiant de refroidissement, eau ou air, puis le premier étage dans lequel est assurée la première étape de réfrigération.

A l'issue du premier étage, le mélange réfrigérant se présente sous la forme d'un fluide diphasique comportant une phase vapeur et une phase liquide. Lesdites phases sont séparées, par exemple dans un ballon séparateur, et envoyées, par exemple, dans un échangeur bobiné, dans lequel la fraction vapeur est condensée, tandis que le gaz naturel est liquéfié sous pression, la réfrigération étant assurée par vaporisation de la fraction liquide de mélange réfrigérant. La fraction liquide obtenue par condensation de la fraction vapeur est sous-refroidie, détendue et vaporisée pour assurer la liquéfaction finale du gaz naturel, qui est sous-refroidi avant d'être détendu à travers une vanne ou une turbine pour produire le Gaz Naturel Liquéfié (GNL) recherché.

La présence d'une phase vapeur nécessite une opération de condensation sur le mélange réfrigérant au niveau du second étage qui demande un dispositif relativement complexe et coûteux.

Il a par ailleurs été décrit dans le brevet US-4 195 979 l'addition d'une étape de détente du gaz naturel entre les deux étapes de refroidissement.

Ce document montre un procédé dans lequel le gaz naturel est refroidi par échange de chaleur avec un réfrigerant externe et puis par échange de chaleur avec des fractions gazeuses provenant de la détente du gaz naturel liquéfié.

Il a également été proposé dans le brevet du demandeur FR 2 743 140 d'opérer dans des conditions de pression et de températures choisies pour obtenir à la sortie du premier étage de réfrigération un mélange réfrigérant entièrement monophasique condensé.

Ceci induit des contraintes, qui peuvent être pénalisantes pour l'économie du procédé, notamment du fait que la pression à laquelle le mélange réfrigérant utilisé dans le deuxième étage est comprimé, peut être relativement élevé.

Une autre disposition selon l'art antérieur consiste à opérer au moyen de trois cycles de réfrigération en série, dont chacun opère avec un corps pur comme réfrigérant. Un premier cycle fonctionnant avec du propane permet de condenser de l'éthylène sous pression à une température d'environ - 35 °C. La vaporisation de l'éthylène à une pression proche de la pression atmosphérique dans un deuxième cycle permet de condenser du méthane sous pression à une température d'environ - 100°C. La vaporisation du méthane permet de sous-refroidir le gaz naturel liquéfié (GNL) produit et ainsi de pouvoir le détendre pour pouvoir le stocker et le transporter à une pression proche de la pression atmosphérique. Cette façon d'opérer présente l'inconvénient d'avoir à utiliser de l'éthylène sensiblement pur que l'on doit ensuite vaporiser pour condenser du méthane sensiblement pur qui est lui-même vaporisé pour sous refroidir le GNL. L'utilisation de corps sensiblement pur est pénalisante pour l'économie du procédé et l'emploi de l'éthylène qui est un composé insaturé particulièrement réactif impose des précautions particulières ce qui pénalise également ce procédé.

### Exposé de l'invention

La présente invention concerne un procédé de liquéfaction partielle d'un fluide G ou un mélange gazeux formé au moins en partie d'hydrocarbures, tel qu'un gaz naturel GN, et son dispositif de mise en oeuvre. Le procédé de la présente invention pallie au moins en partie les inconvénients précités de l'art antérieur.

La présente invention concerne plus précisément un procédé de liquéfaction partielle, d'un fluide G formé au moins en partie d'hydrocarbures produisant simultanément une fraction liquide après détente et une fraction gazeuse pouvant représenter au moins 10 % en poids, de préférence 20 % en poids, de manière plus préférée au moins 30 % en poids par rapport au poids du fluide G introduit initialement dans ledit procédé, et comportant les étapes suivantes :
a) on refroidit le fluide G par échange de chaleur avec un réfrigérant externe M pour liquéfier au moins partiellement le fluide G,
b) on sous-refroidit le fluide G obtenu à l'étape a) par échange de chaleur avec une première fraction liquide de manière à obtenir un fluide G liquide sous-refroidi, la première fraction liquide étant vaporisée durant l'échange de chaleur pour former une fraction gazeuse,
c) on détend ledit fluide G liquide sous-refroidi pour obtenir un fluide G liquide détendu,
d) on sépare ledit fluide G liquide détendu pour obtenir ladite première fraction liquide et une deuxième fraction liquide.

Selon une première variante au moins une partie de la fraction gazeuse représentant au moins 20 pour cent en poids par rapport au poids du fluide G introduit initialement dans ledit procédé peut être utilisée pour produire de l'électricité.

Selon une deuxième variante au moins une partie de la fraction gazeuse représentant au moins 20 pour cent en poids par rapport au poids du fluide G introduit initialement dans ledit procédé peut être réinjectée dans la zone à partir duquel on le récupère et en particulier dans le cas où le fluide G est un gaz naturel dans le puits à partir duquel on le récupère.

L'étape a) de réfrigération comporte par exemple plusieurs zones d'échange de chaleur et on peut assurer la réfrigération dans lesdites zones d'échange de chaleur successives à l'aide du réfrigérant externe M qui est détendu et vaporisé à des niveaux de pression décroissants. Selon une réalisation particulière de l'invention le fluide G sort monophasique condensé de l'étape a). Selon une autre forme de réalisation de l'invention le fluide G sort en phase dense de l'étape a).

Le réfrigérant externe M comprend au moins un hydrocarbure et de préférence au moins deux hydrocarbures. Ce ou ces hydrocarbures sont de préférence choisis dans le groupe formé par le méthane, l'éthane, le propane et les butanes. Selon une forme particulière de réalisation du procédé de l'invention le réfrigérant externe M comprend du méthane, de l'éthane, du propane et au moins un butane

L'étape b) comporte par exemple une seule zone d'échange, dans laquelle le fluide G liquéfié est sous-refroidi. A la sortie de cette zone d'échange, le gaz liquéfié est séparé en deux parties : une partie étant envoyée au stockage après détente, l'autre partie étant détendue et renvoyée dans la même zone d'échange pour produire par vaporisation le froid nécessaire au sous refroidissement et éventuellement lorsque le fluide G entrant dans ladite étape b) n'est pas totalement liquide à la liquéfaction totale dudit fluide G. Dans une forme de réalisation particulière la partie du fluide G utilisée pour produire le froid nécessaire à cette étape b) est vaporisé à différents niveaux de pression décroissants.

Une option préférée pour l'étape b) est la suivante : à la sortie de l'étape b) le gaz liquéfié est détendu à une pression intermédiaire, comprise entre 0,3 et 1,2 MPa, à l'aide soit d'une turbine liquide, soit d'une vanne Joule-Thomson. Le fluide G est totalement liquide à l'issue de cette première détente. Le fluide G est ensuite séparé en deux parties sensiblement égales : une partie étant envoyée habituellement après détente au stockage cryogénique, éventuellement après une étape de déazotation comportant une revaporisation partielle, le reste étant renvoyé, en partie à la pression intermédiaire et pour l'autre partie à une pression plus basse vers l'étape b) pour produire par vaporisation le froid nécessaire au sous refroidissement, et éventuellement lorsque le fluide G entrant dans ladite étape b) n'est pas totalement liquide à la liquéfaction totale dudit fluide G.

Les conditions opératoires du procédé selon l'invention seront de préférence choisie de manière à ce que la quantité de gaz liquéfié obtenu soit d'environ 20 à environ 80 % en poids, de manière plus préférée d'environ 30 % à environ 70 % poids de la quantité de gaz à l'entrée du procédé.

### Brève description des figures

L'invention sera mieux comprise au vu des figures suivantes illustrant de manière simplifiée et non limitative plusieurs modes de réalisation du procédé, parmi lesquelles :
- Les figures 1 et 2 montrent les deux options du schéma de principe de l'unité suivant l'invention, la figure 2 figurant une option préférée.
- La figure 3 montre une possibilité pour réaliser la première étape de réfrigération
- La figure 4 montre une réalisation du procédé intégrant le fractionnement du gaz
- La figure 5 montre une variante du procédé permettant d'augmenter la récupération en composés C2+ dans la partie liquéfiée du fluide G.
- Les figures 6 à 8 seront décrites ci-après.

Description détaillée des figures 1 à 5.

Selon le procédé de l'invention (schéma simplifié de la figure 1) qui est l'une des options la plus simple de mise en oeuvre dudit procédé :
a) Le gaz naturel (noté G sur les figures 1 à 5 et 7 et 8) est refroidi dans la partie pré-réfrigération (R) dans laquelle il rentre par la ligne (10) et ressort de préférence totalement liquide (de ce premier étage de réfrigération) par la ligne (13) à une température inférieure à environ - 40°C, et de préférence d'environ - 50°C à environ - 80°C.
b) Le liquide circulant dans la ligne (13) est sous-refroidi dans l'échangeur E1 et en sortie de cet échangeur entre par la ligne (14) dans la turbine liquide d'expansion EX1 dans laquelle il est détendu (la turbine peut être remplacée par exemple par une vanne). En sortie de la turbine EX1, le produit obtenu circulant dans la ligne (15) est totalement liquide.
c) Une partie du produit obtenu à la sortie de la turbine EX1 est envoyé par la ligne (21) à travers la vanne V2 dans laquelle il est détendu puis envoyé par la ligne (22) soit à une section de déazotation soit directement vers un stockage cryogénique.
d) Le reste du produit obtenu à la sortie de la turbine EX1 est envoyé par la ligne (18) dans la vanne V1 dans laquelle il est détendu à basse pression avant d'être envoyé à l'échangeur E1 par la ligne (19). Ce fluide se vaporise dans l'échangeur E1 de manière à fournir le froid nécessaire au sous refroidissement du liquide circulant dans la ligne (13) traversant cet échangeur. Ce fluide ressort par la ligne (20) totalement vaporisé.
   Dans une option préférée de l'invention (schéma simplifié de la figure 2) :
e) Le gaz naturel G est refroidi dans la partie pré-réfrigération (R) dans laquelle il rentre par la ligne (10) et ressort de préférence totalement liquide par la ligne (13) à une température inférieure à environ -40°C de préférence d'environ -50°C à environ -80°C.
f) Le liquide circulant dans la ligne (13) est sous-refroidi dans l'échangeur E1 et en sortie de cet échangeur entre par la ligne (14) dans la turbine liquide d'expansion EX1 dans laquelle il est détendu (la turbine peut être remplacée par une vanne). En sortie de la turbine EX1, le produit obtenu circulant dans la ligne (15) est totalement liquide.
g) Une partie du produit obtenu à la sortie de la turbine EX1 est envoyé par la ligne (21) à travers la vanne V2 dans laquelle il est détendu puis envoyé par la ligne (22) à la section de déazotation T1 à partir de laquelle on récupère une purge par la ligne (24) et du gaz naturel liquéfié par la ligne (23).Une autre possibilité est d'envoyer directement le produit circulant dans la ligne (22) vers un stockage cryogénique.
h) Le reste du produit obtenu à la sortie de la turbine EX1 est séparé en deux parties. Une partie de ce produit est envoyée par la ligne (16) directement à l'échangeur E1, tandis que l'autre partie est envoyée par la ligne (18) dans la vanne V1 dans laquelle il est détendu avant d'être envoyé également à l'échangeur E1 par la ligne (19). Les deux parties de ce fluide, qui sont à des pressions différentes, se vaporisent dans l'échangeur à des niveaux de température différents, ce qui permet d'avoir en moyenne coté froid une courbe enthalpique qui suit bien celle du fluide à refroidir, et donc d'avoir une puissance spécifique faible.
i) En sortie de l'échangeur E1, les deux parties de ce fluide vaporisées sont envoyées respectivement par les lignes (17) et (20) à deux étages différents du compresseur K1, qui permet de remonter la pression du gaz qui sort de ce compresseur par la ligne (25), à un niveau suffisant pour l'utilisation, par exemple dans des turbines à gaz générant de l'électricité.

Selon cette forme de réalisation illustrée par la figure 2 la partie liquéfiée du fluide G circulant dans la ligne (21) (désignée ci-devant par les termes « l'autre partie »)est détendue et partiellement vaporisée en un étage jusqu'à la pression du stockage. Selon une autre forme de réalisation par exemple représentée sur la figure 8 la partie liquéfiée du fluide G circulant dans la ligne (18) (désignée ci-après par les termes « l'autre partie ») est détendue et partiellement vaporisée en deux étages jusqu'à la pression du stockage.

Dans cette configuration, le procédé permet de liquéfier environ 50 pour cent (%) en poids du gaz en entrée, tandis que 50 % en poids sortent sous forme de gaz à plus faible pression qu'à celle à laquelle il est à l'entrée. On verra dans l'exemple donné plus loin que la puissance spécifique par unité de gaz liquéfié est voisine de 600 kilojoule par kilo (kJ/kg), ce qui est très inférieur aux puissances spécifiques habituelles (environ 1000 kJ/kg). On a constaté également que les investissements sont fortement diminués par rapport aux valeurs des unités existantes de liquéfaction. Cette configuration pourrait être appliquée lorsque conjointement à la liquéfaction, on a une centrale électrique fonctionnant par exemple à l'aide d'une turbine au gaz naturel, les compresseurs servant à la liquéfaction seraient alors entraînés par une petite partie de l'électricité produite par la centrale. On a calculé qu'avec cette configuration, une tranche de 300 mégawatt (MW) pourrait être associée à une liquéfaction de 0,4 millions de tonnes par an, consommant environ 8 MW. Le procédé pourrait être également associé à un schéma comprenant une réinjection de gaz comme précisé ci-devant.

Le schéma simplifié de la figure 3 illustre de quelle manière (non limitative) la pré-réfrigération du gaz (R) peut être effectuée. Le gaz G doit être presque totalement liquéfié à l'issue de cette étape, ce qui impose de descendre plus bas qu'avec un cycle au propane. Un mélange réfrigérant M est donc utilisé, comprenant principalement de l'éthane et du propane, et en plus faible quantité du méthane et des butanes. Le gaz G entre par la ligne (10) dans la section de pré-réfrigération (R) du gaz, où il est refroidi et liquéfié successivement dans les zones d'échange E10, E11, et E12, dont il sort respectivement par les lignes (11), (12) et (13). Dans la ligne (13), le fluide G est pratiquement totalement liquéfié. Le mélange réfrigérant M est comprimé par le compresseur K10, d'où il sort par le conduit (100). Il est condensé par le condenseur C10, d'où il sort au point de bulle par le conduit (101) pour être en partie envoyé dans la zone d'échange E10 où il est sous refroidi. Il sort de la zone d'échange E10 par le conduit (102) pour être en partie envoyé à la zone d'échange E11. Une autre partie du mélange réfrigérant M circulant dans la ligne (102) est prélevée et envoyée par le conduit (131) dans la vanne V10 dans laquelle il est détendu puis réintroduit par le conduit (132) dans la zone d'échange E10 où ce mélange réfrigérant M est vaporisé pour produire le froid nécessaire à cette zone.

De la même façon, le mélange réfrigérant M sortant de la zone d'échange E11 est en partie envoyé vers la zone d'échange E12 par le conduit (103). Une autre partie du mélange réfrigérant M circulant dans la ligne (103) est prélevée et envoyé par le conduit (121), dans la vanne V11 dans laquelle il est détendu puis renvoyée à la zone d'échange E11 par le conduit (122) où il est vaporisé pour fournir le froid nécessaire à cette zone. Le mélange réfrigérant sort de la zone d'échange E12 par le conduit (111), il traverse la vanne V12 dans laquelle il est détendu, puis envoyé par la ligne (112) dans la zone d'échange E12 où il est vaporisé, pour fournir le froid de cette zone. Les vannes V10, V11, V12 détendent le mélange réfrigérant M à des pressions décroissantes correspondant à des températures de vaporisation décroissantes dans les trois zones d'échange E10, E11 et E12.En sortie des trois zones d'échange E10, E11, et E12, le mélange réfrigérant vaporisé est envoyé à trois étages différents du compresseur K10 respectivement par les conduits (133), (123) et (113).

Le schéma simplifié de la figure 4 illustre la manière (non limitative) dont peuvent être intégrés le séchage du gaz naturel et le fractionnement du gaz naturel permettant d'enlever les fractions trop lourdes et de produire les appoints pour le mélange réfrigérant. Le gaz naturel G entre par le conduit (10) dans la section de pré-réfrigération (R) d'où il sort par le conduit (51) pour être envoyé à la section de séchage (S). Le gaz sec sort de la section de séchage (S) par la ligne (52) et est envoyé dans la section de fractionnement F. De cette section de fractionnement F sort :
- par le conduit (54) du gaz combustible
- par le conduit (55), des condensats stabilisés contenant des pentanes, la totalité de l'hexane, du benzène et éventuellement des composés plus lourds,
- par le conduit (71) une coupe contenant principalement de l'éthane et par le conduit (74) une coupe contenant principalement du propane. Ces deux coupes sont utilisées comme appoint pour compenser les fuites du mélange réfrigérant M.
- par le conduit (53) on récupère le gaz à liquéfier purifié des composés lourds qui est renvoyé à la section de pré-réfrigération (R)
- par le conduit (56) un mélange, contenant principalement de l'éthane, du propane et des butanes, est envoyé à la section de pré-réfrigération (R2) pour être ultérieurement re-mélangé au gaz à liquéfier sortant de la section de pré-réfrigération (R).
Le gaz purifié provenant de la section de fractionnement F est refroidi et liquéfié dans la section de pré-réfrigération (R), il sort de cette section par le conduit (13) et est mélangé avec le fluide réfrigéré sortant de la section de pré-réfrigération (R2) par le conduit (57). Le mélange est envoyé dans la zone d'échange E1 où il est sous-refroidi. Le reste du schéma est identique à ce qui a été décrit ci-devant en liaison avec l'illustration de la figure 2.

Le schéma simplifié de la figure 5 présente une variante permettant de récupérer la quasi-totalité des composés C2+ (c'est-à-dire des composés ayant au moins deux atomes de carbone, tels que l'éthane, le propane, les butanes, etc) présents dans le gaz naturel liquéfié. Le gaz sortant du compresseur K1 par le conduit (25) et destiné à être brûlé dans des turbines est d'abord réfrigéré en se servant de la section de pré-réfrigération (R), puis envoyé par la ligne 62 en fond de la colonne de fractionnement T2. En tête de la colonne T2, une petite partie du gaz naturel réfrigéré et liquéfié sortant de la section de pré-réfrigération (R) par la ligne (61) est détendue dans la vanne V61 avant d'être introduit en tête de la colonne T2. Le gaz sortant par la ligne (63) en tête de la colonne T2 est épuré de l'essentiel des composés C2+. Le liquide de fond de la colonne T2 contient une petite partie de méthane, mais pour l'essentiel de l'éthane, du propane et des hydrocarbures plus lourds. Ce liquide est envoyé par le conduit (64) à la pompe P1. Le liquide circulant dans le conduit (65) en sortie de la pompe P1 est à une pression suffisante pour être remélangé au fluide G liquéfié du conduit (13).

Par exemple pour un gaz naturel comportant 76 % molaire de méthane, la teneur en méthane du gaz combustible en tête de T2 sera de l'ordre de 90 % molaire, et la teneur en méthane du gaz naturel liquéfié de 64 % molaire. Le reste du schéma est identique à ce qui a été décrit ci-devant en liaison avec l'illustration de la figure 2.

En résumé, le procédé selon l'invention est un procédé de liquéfaction partielle d'un fluide G formé au moins en partie d'hydrocarbures, produisant simultanément :
- une fraction liquide après détente,
- une fraction gazeuse représentant au moins 10 % poids par rapport au poids du fluide G introduit initialement dans ledit procédé,
- et comportant au moins deux étapes de réfrigération au cours desquelles :
   - dans la première étape a) on refroidit le fluide G essentiellement gazeux à l'aide d'un réfrigérant externe M pour qu'à l'issue de cette première étape il soit au moins partiellement liquide à la pression opératoire et
   - dans la deuxième étape b) on termine si nécessaire la liquéfaction dudit fluide G et on sous refroidit ledit fluide G, à l'aide d'une partie du même fluide G, ladite partie étant ainsi détendue et vaporisée de manière à produire le froid nécessaire pour récupérer l'autre partie dudit fluide G totalement liquide.

Selon une variante préférée, au moins une partie de la fraction gazeuse représentant au moins 10 % en poids par rapport au poids du fluide G introduit initialement dans ledit procédé est utilisée pour produire de l'électricité.

Selon une autre variante préférée, au moins une partie de la fraction gazeuse représentant au moins 10 % en poids par rapport au poids du fluide G introduit initialement dans ledit procédé est réinjectée dans la zone à partir de laquelle on le récupère et dans le cas où le fluide G est un gaz naturel dans le puits à partir duquel on le récupère.

De préférence, l'autre partie liquéfiée du fluide G est détendue et partiellement vaporisée en un ou deux étages jusqu'à la pression du stockage.

De préférence, la partie du fluide G utilisée pour produire le froid nécessaire à la deuxième étape est vaporisée à différents niveaux de pression décroissants.

De manière plus préférée, les conditions opératoires sont choisies de manière à ce que la quantité de gaz liquéfié obtenu soit d'environ 20 % à environ 80 % en poids de la quantité de gaz à l'entrée du procédé.

Selon une autre variante préférée, la première étape de réfrigération comporte plusieurs zones d'échange de chaleur et on assure la réfrigération dans lesdites zones d'échange de chaleur à l'aide du réfrigérant externe M qui est détendu et vaporisé à des niveaux de pression décroissants.
De préférence, le réfrigérant externe M comprend au moins un hydrocarbure et de préférence au moins deux hydrocarbures.

De manière plus préférée, le réfrigérant externe M comprend au moins un hydrocarbure choisi dans le groupe formé par le méthane, l'éthane, le propane et les butanes. De manière encore plus préférée, le réfrigérant externe M comprend du méthane, de l'éthane, du propane et au moins un butane.

De préférence, le fluide G sort monophasique condensé du premier étage de réfrigération. De manière plus préférée, le fluide G sort en phase dense du premier étage de réfrigération.

Selon une autre variante, à la sortie du premier étage de réfrigération, le fluide G se trouve à une température au moins inférieure à environ - 40°C.

Selon un mode préféré du procédé selon l'invention, la partie vaporisée du fluide G dans la deuxième étape du procédé est comprimée à une pression suffisante, pour permettre sa réinjection dans la zone à partir duquel on le récupère et dans le cas où le fluide G est un gaz naturel dans le puits à partir duquel on le récupère.

Selon un autre mode préféré du procédé selon l'invention, la partie vaporisée du fluide G dans la deuxième étape du procédé est comprimée à une pression suffisante, pour permettre son utilisation pour produire de l'électricité notamment dans une turbine à gaz. De préférence, la partie du fluide G comprimée à une pression suffisante pour son utilisation dans une turbine à gaz est refroidie à l'aide de la première étape de pré-réfrigération puis envoyée en fond d'une colonne de fractionnement dans laquelle on introduit également en tête de ladite colonne une partie du même fluide G refroidie dans la première étape de pré-réfrigération et détendue.

Le procédé de liquéfaction selon l'invention peut éventuellement comprendre en outre une étape de séchage et une étape de fractionnement du gaz naturel comportant au moins deux colonnes de fractionnement ledit fractionnement étant effectué immédiatement après le séchage, en alimentant la première colonne de fractionnement à la température du séchage, et en utilisant la deuxième zone d'échange de la première étape de réfrigération pour le condenseur de ladite colonne.
De manière plus préférée, le produit sortant en fond de la première colonne de fractionnement est réfrigéré dans la section de pré-réfrigération en se servant du réfrigérant externe M utilisé dans la première étape de pré-réfrigération, avant d'être détendu et envoyé en tête de la deuxième colonne de fractionnement.

### Exemple :

Le procédé selon l'invention est illustré par l'exemple numérique suivant, décrit en relation avec les schémas des figures 6, 7, et 8. Dans cet exemple la première étape de pré-réfrigération (R) est assurée comme illustré par le schéma de principe de la figure 7, le fractionnement (F) comme illustré par le schéma de principe de la figure 6, et la deuxième étape du procédé selon la présente invention, réalisée à basse température et après l'étape R, est détaillée dans le schéma de principe de la figure 8 ci-après.

On considère 10000 kilomoles par heure (Kmol/h) de gaz naturel dont la composition en pour cent molaire après désacidification et séchage est la suivante :

| | |
|---|---|
| Azote | 0,1 |
| Méthane | 76,5 |
| Éthane | 12,7 |
| Propane | 7,8 |
| IsoButane | 1,2 |
| N-Butane | 1,0 |
| IsoPentane | 0,25 |
| N-Pentane | 0,15 |
| C6+ | 0,3 |

Ce gaz arrive dans l'unité de liquéfaction à une pression de 5,6 MPa et à une température de 40 °C. On a considéré aussi une température de 40 °C pour la sortie coté procédé des échangeurs à eau.

On suivra sur la figure (7) le début de la description de l'exemple :
Le gaz naturel G est alimenté par le conduit (10) à l'échangeur E13 dans lequel il est refroidi par un fluide intermédiaire (FI), jusqu'à une température de 19 °C puis est envoyé par le conduit (51) au sécheur (S) avant d'entrer par le conduit (52) dans la zone de fractionnement (F). Cette zone de fractionnement comporte habituellement au moins deux colonnes de fractionnement. Le fluide intermédiaire FI est mû par le système de circulation Cl, et refroidi dans la zone d'échange E10 de la section de pré-réfrigération (R).

Le fractionnement F (voir le schéma simplifié de la figure 6) comporte une première colonne T11. Le gaz sec est envoyé en fond de colonne T11 par la ligne (52). Ce gaz sec rentre dans la colonne T11 à sa température de sortie de la section de séchage. La fraction sortant en tête de la colonne T11 est envoyée par le conduit (58) à la température de 12° C vers la zone d'échange E11 de la section de pré-réfrigération (R) d'où elle sort partiellement condensée à la température de - 0.5 °C avant d'être envoyée par la ligne (59) au ballon de reflux B11. La pompe P51 permet de renvoyer par la ligne 201 la fraction liquide séparée dans le ballon B11 et sortant par la ligne 200 vers la colonne T11 et ainsi d'assurer un reflux dans la colonne. Le gaz sortant du ballon B11 par la ligne (53) est purifié des coupes trop lourdes et en particulier du benzène. Le gaz est envoyé par le conduit (53) (voir figure 7) vers la zone d'échange E11 ou il sera refroidi à - 25°C avant d'être envoyé à la zone d'échange E12 par le conduit (12). Le liquide sortant par la ligne (81) (figure 6) en fond de la colonne T11 comprend suffisamment de composés C2 et C3 (composés comprenant respectivement 2 et 3 atomes de carbone) pour les appoints de mélange réfrigérant. Ce mélange liquide circulant dans la ligne (81) est envoyé dans la section de pré-réfrigération (R2) d'où il sort refroidi par le conduit (82), puis il est détendu à travers la vanne V51 et envoyé par le conduit (83) en tête de la colonne T12 (déméthaniseur). Cette colonne est rebouillie à l'aide du rebouilleur E51 pour éliminer la plus grande partie du méthane du mélange. Le gaz sortant en tête de la colonne T12 par la ligne (54), riche en méthane, sera remélangé avec le reste de gaz combustible sortant du compresseur K1 par la ligne (25) (voir figure 8). Le produit sortant du fond de la colonne T12 par la ligne (84) (voir figure 6) est envoyé, après détente dans la vanne V52, par le conduit (85) dans la colonne T13. Cette colonne est rebouillie à l'aide de l'échangeur E52. Le gaz sortant en tête de la colonne T13 (figure 6) par la ligne (86) est refroidi à l'aide d'une partie du mélange réfrigérant M dans la section de pré-réfrigération (R2), d'où il ressort par la ligne (87) totalement condensé, avant d'être alimenté au ballon de reflux B13. La pompe P52 permet d'envoyer le liquide sortant du ballon B13 par la ligne (202) dans la colonne T13 par la ligne (203) et ainsi d'assurer un reflux dans cette colonne. Une partie du liquide contenant une coupe C2 circulant dans la ligne (203) est récupéré dans la ligne (70), puis séparé en deux parties dont une première partie récupérée par la ligne (71) (figures 6 et 7) servira en partie aux appoints de mélange réfrigérant M, et dont l'autre partie est renvoyé par la ligne (72) pour être mélangé avec les autres produits de fractionnement circulant respectivement dans les conduits (75) et (92), puis pompé par la pompe P54 pour être envoyé par le conduit (56) à la pré-réfrigération R2, et en sortie de cette section de pré-réfrigération R2 rejoindra par le conduit 57 le gaz à liquéfier (12) (voir figures 6 et 7). Le produit sortant du fond de la colonne T13 par la ligne (88) est détendu dans la vanne V53 avant d'être envoyé par la ligne (89) à la colonne T14, rebouillie par l'échangeur E53. Le gaz sortant en tête de la colonne T14 (figure 6) par la ligne (90) est totalement condensé par le condenseur à eau C12, puis envoyé par la ligne (91) au ballon de reflux B14. La pompe P53 permet d'envoyer le liquide sortant du ballon B14 par la ligne (204) dans la colonne T14 par la ligne (205) et ainsi d'assurer un reflux dans cette colonne. Une partie du liquide contenant une coupe C3 circulant dans la ligne (205) est récupéré dans la ligne (73), puis séparé en deux parties dont une première partie récupérée par la ligne (74) (figures 6 et 7) servira en partie aux appoints de mélange réfrigérant M, et dont l'autre partie est renvoyé par la ligne (75) est destinée à rejoindre le gaz naturel à liquéfier (12) via la pompe P54, le conduit 56, la pré-réfrigération R2, et le conduit 57 (voir figures 6 et 7). Le produit sortant du fond de la colonne T14 par la ligne (55), est une coupe C5+ (c'est-à-dire une coupe contenant des hydrocarbures avec au moins 5 atomes de carbone) stabilisée , et celui obtenu par soutirage latéral de la colonne de la colonne T14 par la ligne (92), une coupe C4 contenant des C3 et des C5 qui sera re-mélangée avec la coupe C2 circulant dans la ligne (72) et la coupe C3 circulant dans la ligne (75). Le mélange ainsi obtenu est envoyé par la pompe P54 et la ligne (56) (voir figures 6 et 7) dans la section de pré-réfrigération (R2) pour être refroidie à - 25 °C à l'aide d'une partie du mélange réfrigérant M, prélevé à la sortie du condenseur C10 et entrant dans cette section par la ligne 1001. Le mélange ainsi réfrigéré sort de cette section de pré-réfrigération (R2) par la ligne (57) puis il est mélangé avec le gaz réfrigéré et liquéfié circulant dans la ligne (12) avant d'être envoyé à la zone d'échange E12. La partie du mélange réfrigérant M entrant dans la section de pré-réfrigération (R2) par la ligne (1001) est refroidie, séparée et détendue à deux niveaux de pression pour produire le froid nécessaire au refroidissement du mélange arrivant dans cette section par la ligne (56). A la sortie de la section de pré-réfrigération (R2), les différentes parties vaporisées sortant respectivement par les lignes (1123) et (1133) sont renvoyées avec les fluides à même pression, rentrant respectivement par les lignes (123) et (133) dans le compresseur K10.

La section de pré-réfrigération (R) (schéma simplifié de la figure 7) met en ceuvre un mélange de réfrigérant M dont la composition en pour cent molaire (% mol.) est la suivante:

| | |
|---|---|
| Méthane | 1.9 |
| Éthane | 46.5 |
| Propane | 44.0 |
| IsoButane | 4.9 |
| N-Butane | 2.7 |

Ce mélange sort du compresseur K10 par la ligne (100) comprimé à une pression de 3,23 MPa. Un refroidissement intermédiaire C11 est nécessaire pour ramener à 40 °C le fluide sortant par la ligne 141 du deuxième étage du compresseur K10 avant de le réintroduire par la ligne (142) au troisième étage du compresseur K10. Le mélange circulant dans la ligne (100) est refroidi jusqu'à une température de 40° C par l'échangeur C10 d'où il sort totalement condensé par la ligne (101). Une petite partie du mélange M est envoyée par la ligne (1001) vers la zone de pré-réfrigération (R2), le reste est envoyé vers la zone d'échange de chaleur E10. Il est sous-refroidi successivement dans les zones d'échange de chaleur E10, E11, et E12. A la sortie de l'échangeur E10 par la ligne (102) une partie est envoyée dans l'échangeur E11. Une autre partie de ce mélange réfrigérant est envoyée par la ligne (131) dans la vanne de détente V10 dans laquelle il est détendu puis réintroduit par le conduit (132), dans la zone d'échange de chaleur E10 où il se vaporise et est ensuite renvoyée par le conduit (133) à une pression de 1,61 MPa vers le système de compression K10.

De la même façon, le mélange réfrigérant M sortant de la zone d'échange E11 est en partie envoyé vers la zone d'échange E12 par le conduit (103). Une autre partie du mélange réfrigérant M circulant dans la ligne (103) est prélevée et envoyé par le conduit (121), dans la vanne V11 dans laquelle il est détendu puis réintroduit dans la zone d'échange E11 par le conduit (122) où il se vaporise pour fournir le froid nécessaire à cette zone.

Le mélange réfrigérant sort de la zone d'échange E12 par le conduit (111), il traverse la vanne V12 dans laquelle il est détendu, puis envoyé par la ligne (112) dans la zone d'échange E12 où il est vaporisé, pour fournir le froid de cette zone.

La partie du mélange entrant par la ligne (122) dans l'échangeur E11 dans laquelle elle se vaporise est envoyée par la ligne (123) au compresseur K10 à une pression de 0,655 MPa. La partie du mélange entrant par la ligne (112) dans l'échangeur E12 dans laquelle elle se vaporise est envoyée par la ligne (113) au 1^{er} étage du compresseur K10 à la pression de 0,15 MPa.

A la sortie de la section de pré-réfrigération (R), sur les 10000 Kmoles/h de gaz naturel à l'entrée, on a (en négligeant les débits d'appoint de mélange réfrigérant circulant dans les lignes 71 et 74) :
- 99 Kmoles/h de gaz combustible (sortant par le conduit 54 (figures 6 et 7)) en tête de la colonne T12 (figure 6) à une température de - 14°C, et à une pression de 3 MPa,
- 49 Kmoles/h (sortant par le conduit 55) de C5+ stabilisés en fond de la colonne T14 (figures 6 et 7)), et
- 9852 Kmoles/h sont envoyés vers l'échangeur E1 par le conduit (13) (le débit de liquide circulant dans le conduit 13 est égal à la somme des débits de fluides circulant dans les-conduits 12 et 57) sous forme totalement condensée à une température de -64.5 °C et à une pression de 5,58 MPa.

La consommation totale d'énergie pour les compresseurs de cette section R de pré-réfrigération (illustrée par la figure 7 et symbolisée par R dans la figure 8) est de 15526 kW.

Le gaz naturel liquéfié circulant dans le conduit (13) entre dans l'échangeur cryogénique E1 (voir le schéma simplifié de la figure 8) où il est sous-refroidi et ressort par la ligne (14) à une température de -142.5 °C. Il est ensuite détendu dans la turbine d'expansion EX1 à une pression de 0,65 MPa sous laquelle il est encore totalement liquide à une température de -143.2 °C et sort de cette turbine d'expansion par la ligne (15).Une partie du fluide circulant dans la ligne (15) est envoyé par la ligne (16) à cette pression à l'échangeur cryogénique E1 dans lequel il se vaporise. Le reste de ce fluide (désigné ci-devant par les termes « l'autre partie ») est envoyé par la ligne (18) dans la vanne V100 dans laquelle il est détendu puis envoyé au ballon B1 à une température de -144,9 °C et à une pression de 0,26 MPa. Une partie du liquide du ballon B1 est renvoyée par la ligne (19) en mélange avec la vapeur issue du ballon B1 et circulant dans la ligne (18V) dans l'échangeur cryogénique E1 pour y être vaporisé. L'autre partie de ce liquide est envoyé par la ligne (21) dans l'échangeur E2 dans lequel il est refroidi avant d'être détendu dans la vanne V200 et envoyé au ballon B2 par la ligne (22) à une pression de 0,105 MPa et à une température de -157,6 °C. La vapeur issue du ballon B2 par la ligne (24) est renvoyée à l'échangeur E2 : le débit de vapeur à la sortie de l'échangeur E2 (ligne 26 figure 8) est de 544 Kmoles à une température de -146.7 °C.

Le gaz naturel liquéfié sort par la ligne (23) en fond du ballon B2 avec un débit de 4985 Kmole/h soit sensiblement 50 pour cent mole du débit d'entrée du gaz naturel dans l'unité de liquéfaction avec un poids moléculaire de 23,34, soit en poids 116,35 tonnes/h.

Le gaz vaporisé à basse pression sort de l'échangeur cryogénique E1 par le conduit (20) à une température de -66. °C. Il est envoyé par ce conduit au ballon B3 où la fraction non vaporisée est séparée et envoyée par la ligne (20L) au ballon B4 par la pompe P3. Le gaz vaporisé à pression plus haute sortant de l'échangeur cryogénique E1 est envoyé au ballon B4 par le conduit (17). Le liquide (17L) séparé dans le ballon B4 est pompé par la pompe P4 et envoyé en mélange avec le fluide (13) à l'entrée de l'échangeur cryogénique E1. Les phases vapeur des ballons B3 et B4 (circulant respectivement dans les lignes 17V et 20V) sont envoyées aux différents étages du compresseur K1 pour être comprimées à une pression de 1,5 MPa. On a 4315 Kmole/h en sortie du compresseur K1 dans la ligne (25), à une température de 22°C.

La consommation d'énergie pour cette section de sous refroidissement basse température est de 3820 kW pour le compresseur K1, plus 108 kW pour les pompes P3 et P4.

Au total, la consommation d'énergie pour la liquéfaction du gaz naturel est donc de 15526 + 3820 + 108 =19454 kW, pour 116,35 tonnes/h de GNL, soit 602 J/g de GNL.

## Revendications

1. Procédé de liquéfaction partielle d'un fluide G formé au moins en partie d'hydrocarbures, dans lequel :
a) on refroidit le fluide G par échange de chaleur avec un réfrigérant externe M pour liquéfier au moins partiellement le fluide G,
b) on sous-refroidit le fluide G obtenu à l'étape a) par échange de chaleur avec une première fraction liquide de manière à obtenir un fluide G liquide sous-refroidi, la première fraction liquide étant vaporisée durant l'échange de chaleur pour former une fraction gazeuse,
c) on détend ledit fluide G liquide sous-refroidi pour obtenir un fluide G liquide détendu,
d) on sépare ledit fluide G liquide détendu pour obtenir ladite première fraction liquide et une deuxième fraction liquide, la fraction gazeuse représentant an moins 10% poids par rapport an poid du fluide G.

2. Procédé de liquéfaction selon la revendication 1, dans lequel le fluide G est un gaz naturel et au moins une partie de ladite fraction gazeuse est réinjectée dans un puits à partir duquel on récupère ledit gaz naturel.

3. Procédé de liquéfaction du fluide G selon l'une des revendications 1 ou 2, dans lequel la deuxième fraction liquide est détendue et partiellement vaporisée jusqu'à une pression du stockage.

4. Procédé de liquéfaction selon l'une des revendications 1 à 3, dans lequel la première fraction liquide est vaporisée à différents niveaux de pression décroissants.

5. Procédé de liquéfaction selon l'une des revendications 1 à 4, dans lequel la quantité de ladite deuxième fraction liquide obtenue est comprise entre 20 % et 80 % en poids de la quantité dudit fluide G à l'étape a).

6. Procédé de liquéfaction selon l'une des revendications 1 à 5, dans lequel l'étape a) de réfrigération comporte plusieurs zones d'échange de chaleur et dans lequel lesdites zones d'échange de chaleur sont refroidies à l'aide du réfrigérant externe M qui est détendu et vaporisé à des niveaux de pression décroissants.

7. Procédé de liquéfaction selon l'une des revendications 1 à 6, dans lequel le réfrigérant externe M comprend au moins un hydrocarbure et de préférence au moins deux hydrocarbures.

8. Procédé de liquéfaction selon la revendication 7, dans lequel le réfrigérant externe M comprend au moins un hydrocarbure choisi dans le groupe formé par le méthane, l'éthane, le propane et les butanes.

9. Procédé de liquéfaction selon l'une des revendications 7 et 8 dans lequel le réfrigérant externe M comprend du méthane, de l'éthane, du propane et au moins un butane.

10. Procédé de liquéfaction selon l'une des revendications 1 à 9, dans lequel le fluide G au moins partiellement liquéfié à l'étape a) est monophasique condensé.

11. Procédé de liquéfaction selon l'une des revendications 1 à 9, dans lequel le fluide G au moins partiellement liquéfié à l'étape a) est en phase dense.

12. Procédé de liquéfaction d'un gaz naturel selon l'une des revendications 1 à 11, dans le fluide G est un gaz naturel et le fluide G au moins partiellement liquéfié à l'étape a) est à une température au moins inférieure à environ - 40°C.

13. Procédé de liquéfaction d'un gaz naturel selon l'une des revendications 1 à 12, dans lequel la fraction gazeuse est comprimée, puis utilisée pour produire de l'électricité dans une turbine à gaz.

14. Procédé de liquéfaction selon l'une des revendications 1 à 13, dans lequel avant l'étape b), ledit fluide G au moins partiellement liquéfié à l'étape a) est séché et fractionné dans au moins deux colonnes de fractionnement.

15. Procédé de liquéfaction selon la revendication 14 dans lequel le produit sortant en fond de la première colonne de fractionnement est réfrigéré par échange de chaleur avec le réfrigérant externe M, puis est détendu et envoyé en tête de la deuxième colonne de fractionnement.

## Patentansprüche

1. Verfahren zur partiellen Verflüssigung eines wenigstens teilweise aus Kohlenwasserstoffen gebildeten Fluids G, in dem
a) man das Fluid G durch Wärmetausch mit einem äußeren Kühlmittel M kühlt, um wenigstens teilweise das Fluid G zu verflüssigen,
b) man das bei Stufe a) durch Wärmeaustausch mit einer ersten Flüssigfraktion erhaltene Fluid G derart unterkühlt, dass man ein unterkühltes flüssiges Fluid G erhält, wobei die erste Flüssigfraktion während des Wärmeaustauschs verdampft wird, um eine Gasfraktion zu bilden,
c) man das flüssige unterkühlte Fluid G entspannt, um ein entspanntes flüssiges Fluid G zu erhalten,
d) man das entspannte flüssige Fluid G trennt, um die erste Flüssigfraktion und eine zweite Flüssigfraktion zu erhalten, wobei die Gasfraktion wenigstens 10 Gew.-% im Verhältnis zum Gewicht des Fluids G darstellt.

2. Verfahren zur Verflüssigung nach Anspruch 1, in dem das Fluid G ein Erdgas ist und wenigstens ein Teil der Gasfraktion in ein Bohrloch wiedereingespritzt wird, aus welchem man das Erdgas gewinnt.

3. Verfahren zur Verflüssigung des Fluids G nach einem der Ansprüche 1 oder 2, in dem die zweite Flüssigfraktion entspannt wird und teilweise bis auf einen Lagerungsdruck verdampft wird.

4. Verfahren zur Verflüssigung nach einem der Ansprüche 1 bis 3, in dem die erste flüssige Fraktion auf verschiedenen abfallenden Druckniveaus verdampft wird.

5. Verfahren zur Verflüssigung nach einem der Ansprüche 1 bis 4, in dem die Menge der zweiten erhaltenen flüssigen Fraktion zwischen 20 Gew.-% und 80 Gew.-% der Menge des Fluids G bei der Stufe a) liegt.

6. Verfahren zur Verflüssigung nach einem der Ansprüche 1 bis 5, bei dem die Stufe a) zur Kühlung mehrerer Wärmetauschzonen umfasst und in dem die Wärmetauschzonen mithilfe eines äußeren Kühlmittels M gekühlt werden, das auf abfallenden Druckniveaus entspannt und verdampft wird.

7. Verfahren zur Verflüssigung nach einem der Ansprüche 1 bis 6, in dem das äußere Kühlmittel M wenigstens einen Kohlenwasserstoff und vorzugsweise wenigstens zwei Kohlenwasserstoffe umfasst.

8. Verfahren zur Verflüssigung nach Anspruch 7, in dem das äußere Kühlmittel M wenigstens einen Kohlenwasserstoff umfasst, der gewählt ist aus der Gruppe, die gebildet wird durch Methan, Ethan, Propan und Die Butane.

9. Verfahren zur Verflüssigung nach einem der Ansprüche 7 und 8, in dem das äußere Kühlmittel M Methan, Ethan, Propan und wenigstens ein Butan umfasst.

10. Verfahren zur Verflüssigung nach einem der Ansprüche 1 bis 9, in dem das wenigstens teilweise in der Stufe a) verflüssigte Fluid G monophasisch kondensiert wird.

11. Verfahren zur Verflüssigung nach einem der Ansprüche 1 bis 9, in dem das wenigstens teilweise in der Stufe a) verflüssigte Fluid G in dichter Phase vorliegt.

12. Verfahren zur Verflüssigung eines Erdgases nach einem der Ansprüche 1 bis 11, in dem das Fluid G ein Erdgas ist und das wenigstens teilweise in Stufe a) verflüssigte Fluid G bei einer Temperatur von wenigstens unter etwa -40°C vorliegt.

13. Verfahren zur Verflüssigung eines Erdgases nach einem der Ansprüche 1 bis 12, in dem die Gasfraktion komprimiert wird und dann zur Erzeugung von Elektrizität in einer Gasturbine verwendet wird.

14. Verfahren zur Verflüssigung nach einem der Ansprüche 1 bis 13, in dem vor Stufe b) das wenigstens teilweise in Stufe a) verflüssigte Fluid G in zwei Fraktionierungskolonnen getrocknet und fraktioniert wird.

15. Verfahren zur Verflüssigung nach Anspruch 14, in dem das am Boden der ersten Fraktionierungskolonne austretende Produkt durch Wärmetausch mit dem äußeren Kühlmittel M gekühlt wird und dann entspannt wird und zum Kopf der zweiten Fraktionierungskolonne geschickt wird.

## Claims

1. Process for partial liquefaction of a fluid G at least partially formed of hydrocarbons, in which:
a) the fluid G is cooled by heat-exchange with an external coolant M to at least partially liquefy the fluid G,
b) the fluid G obtained in step a) is sub-cooled by heat-exchange with a first liquid fraction so as to obtain a sub-cooled liquid fluid G, the first liquid fraction being vaporised during the heat-exchange to form a gaseous fraction,
c) the said sub-cooled liquid fluid G is expanded to obtain an expanded liquid fluid G,
d) the said expanded liquid fluid G is separated to obtain the said first liquid fraction and a second liquid fraction, the gaseous fraction representing at least 10% by weight relative to the weight of the fluid G.

2. Liquefaction process as described in claim 1, in which the fluid G is a natural gas and at least a part of the said gaseous fraction is reinjected into a well from which the said natural gas is recovered.

3. Process for liquefaction of the fluid G as described in one of claims 1 or 2, in which the second liquid fraction is expanded and partially vaporised to a storage pressure.

4. Liquefaction process as described in one of claims 1 to 3, in which the first liquid fraction is vaporised at different decreasing pressure levels.

5. Liquefaction process as described in one of claims 1 to 4, in which the quantity of the said liquid second fraction obtained is between 20% and 80% by weight of the quantity of the said fluid G in step a).

6. Liquefaction process as described in one of claims 1 to 5, in which the cooling step a) includes a plurality of heat-exchange zones and in which the said heat-exchange zones are cooled by means of the external coolant M which is expanded and vaporised at decreasing pressure levels.

7. Liquefaction process as described in one of claims 1 to 6, in which the external coolant M comprises at least one hydrocarbon and preferably at least two hydrocarbons.

8. Liquefaction process as described in claim 7, in which the external coolant M comprises at least one hydrocarbon selected from the group formed by methane, ethane, propane, and butanes.

9. Liquefaction process as described in one of claims 7 and 8, in which the external coolant M comprises methane, ethane, propane, and at least one butane.

10. Liquefaction process as described in one of claims 1 to 9, in which the fluid G at least partially liquefied in step a) is a monophasic condensate.

11. Liquefaction process as described in one of claims 1 to 9, in which the fluid G at least partially liquefied in step a) is in a dense phase.

12. Process for liquefaction of a natural gas as described in one of claims 1 to 11, in which the fluid G is a natural gas and the fluid G at least partially liquefied in step a) is at a temperature at least lower than approximately -40°C.

13. Process for liquefaction of a natural gas as described in one of claims 1 to 12, in which the gaseous fraction is compressed and then used to produce electricity in a gas-turbine.

14. Liquefaction process as described in one of claims 1 to 13, in which before step b), the said fluid G at least partially liquefied in step a) is dried and fractionated in at least two fractionation columns.

15. Liquefaction process as described in claim 14, in which the product leaving the bottom of the first fractionation column is cooled by heat-exchange with the external coolant M, and is then expanded and sent to the top of the second fractionation column.
